# EUROPÄISCHE PATENTSCHRIFT

(11) **EP 3 045 097 B1**
(45) Veröffentlichungstag und Bekanntmachung des Hinweises auf die Patenterteilung: **17.04.2019**
(21) Anmeldenummer: 16151276.9
(22) Anmeldetag: 14.01.2016
(51) Int. Cl.: A47L 9/04

(54) **TEPPICHBÜRSTENGERÄT**
CARPET BRUSH DEVICE
APPAREIL A BROSSER LES TAPIS

(30) Priorität: 15.01.2015 DE 102015100569
(43) Veröffentlichungstag der Anmeldung: 20.07.2016
(73) Patentinhaber: Vorwerk & Co. Interholding GmbH, 42275 Wuppertal (DE)
(72) Erfinder: Günay, Ridvan, 42113 Wuppertal (DE); Dr. Hellrung, Dirk, 45239 Essen (DE); Zils, Jürgen, 51399 Burscheid (DE); Dr. Westermann, Kira, 51379 Leverkusen (DE); Lessel, Thomas, 45257 Essen (DE); Kemker, Uwe, 42105 Wuppertal (DE); Neuhäuser, Bernhard, 42199 Wuppertal (DE); Brandt, Michael, 42111 Wuppertal (DE)
(74) Vertreter: Cohausz & Florack

(56) Entgegenhaltungen:
- EP-A2- 1 695 651
- GB-A- 2 252 900
- US-A- 5 088 149

## Beschreibung

Die Erfindung betrifft ein Teppichbürstengerät zur Pflege und/oder zum Auffrischen von Teppichböden bzw. Teppichen.

Teppichbürstengeräte mit einer Bürste zur Pflege von Teppichen sind aus der Praxis grundsätzlich gut bekannt. Die bekannten Teppichbürstengeräte weisen in der Regel ein Gehäuse auf, wobei in einer Betriebsposition des Teppichbürstengeräts zur Pflege des Teppichs die Gehäuseunterseite dem Teppich zugewandt ist. Die Bürste zur Pflege des Teppichs ist in der Regel in dem Gehäuse angeordnet und steht zumindest in einem Teilbereich auf der dem Teppich zugewandten Gehäuseunterseite über das Ende des Gehäuses über, so dass der Teppich zur Pflege mit der Bürste beaufschlagbar ist. Zur Pflege des Teppichs wird die Bürste im Allgemeinen direkt über einen Elektromotor angetrieben und in Rotation versetzt, so dass durch die Rotation der Bürste unter anderem die Schlaufen und/oder Schlingen eines Teppichs aufgerichtet und der Teppich somit aufgefrischt werden kann.

Derartige Teppichbürstengeräte, auch Teppichfrischer genannt, sind somit bisher typischerweise als eigenständige Teppichpflegegeräte ausgebildet und existieren im Haushalt häufig neben einem Staubsauger und anderen elektrischen Geräten zur Pflege und Reinigung von Teppichböden, so dass in der Regel eine Vielzahl von Geräten zur Pflege eines Teppichs vorgehalten wird.

Aus der US 5,088,149 ist eine System aus einem Staubsauger und einem Teppichbürstengerät mit einer Lufteinlassöffnung, einer Bürstenwalze, einem Turbinenrad und einem Anschlussstutzen bekannt, wobei das Turbinenrad über einen Antriebsriemen mit der Bürstenwalze verbunden ist und diese somit zu einer Rotation antreibt.

Es ist die Aufgabe der Erfindung, ein Teppichbürstengerät bereitzustellen, das einfach aufgebaut und damit kostengünstig herstellbar ist sowie eine effektive Auffrischung eines Teppichs ermöglicht.

Die Aufgabe der Erfindung wird durch die unabhängigen Ansprüche gelöst. Bevorzugte Ausgestaltungen der Erfindung sind in den Unteransprüchen angegeben. Erfindungsgemäß ist somit ein Teppichbürstengerät vorgesehen, mit einer Bürste zur Behandlung eines Teppichbodens, und mit einem Gehäuse, in dem die Bürste gelagert ist und das wenigstens im Bereich der Bürste nach unten offen ist, wobei das Gehäuse einen Anschlussstutzen zur Verbindung mit einem Staubsauger, eine Lufteinlassöffnung zum Ansaugen von Umgebungsluft und einen zwischen der Lufteinlassöffnung und dem Anschlussstutzen ausgebildeten, umfangsmäßig geschlossenen Luftkanal aufweist, wobei innerhalb des Luftkanals eine Turbine angeordnet ist, die mittels durch den Luftkanal hindurchströmender Luft antreibbar bzw. rotierbar ist, wobei die Bürste mit der Turbine derart gekoppelt ist, dass mit einer Rotation der Turbine eine Rotation der Bürste bewirkt wird und wobei das Gehäuse eine Aufnahmeeinrichtung zur Aufnahme einer Pflegemitteldosiereinheit aufweist.

Grundsätzlich wird bei der vorliegenden Beschreibung davon ausgegangen, dass das Teppichbürstengerät in seiner Betriebsposition ist, wobei in der Betriebsposition das Teppichbürstengerät auf einem Boden und/oder einem Teppichboden aufsteht und der Bereich des Gehäuses in dem die Bürste angeordnet ist auf einer dem Boden und/oder Teppichboden zugewandten Seite angeordnet und/oder ausgebildet ist. Folglich ist das Teppichbürstengerät im Bereich der Bürste nach unten offen. Zudem ist in der Betriebsposition die Bürste derart in dem Gehäuse angeordnet, dass der Teppich, auf dem das Teppichbürstengerät aufsteht, mit der Bürste beaufschlagbar ist. Dies ist vorzugsweise dadurch gegeben, dass die Bürste zumindest mit einem Teilbereich auf der dem Teppich zugewandten Gehäuseunterseite übersteht.

Es ist ein wesentlicher Aspekt der Erfindung, dass durch das Ansaugen von Umgebungsluft über die Lufteinlassöffnung die Turbine innerhalb des Luftkanals in Rotation versetzt wird, und die Turbine und die Bürste derart miteinander gekoppelt sind, dass eine Rotation der Turbine eine Rotation der Bürste bewirkt. Auf diese Weise wird die Bürste nicht direkt über einen z.B. dem Teppichbürstengerät eigenen Elektromotor angetrieben, sondern über einen von der Lufteinlassöffnung in Richtung des Anschlussstutzens gerichteten Luftstrom, der die Turbine in Rotation versetzt.

Besonders bevorzugt ist das Teppichbürstengerät als Vorsatzgerät für einen Staubsauger ausgebildet, wobei das Teppichbürstengerät über den Anschlussstutzen mit dem Staubsauger, insbesondere einem Staubsaugerrohr des Staubsaugers, verbindbar ist. Ein Sauggebläse des mit dem Teppichbürstengeräts verbundenen Staubsaugers kann auf diese Weise über die Lufteinlassöffnung Umgebungsluft ansaugen und somit einen von der Lufteinlassöffnung in Richtung des Anschlussstutzens gerichteten Luftstrom erzeugen, wodurch die Turbine in Rotation versetzt wird, so dass die Bürste angetrieben wird. Auf diese Weise ist die Bürste des Teppichbürstengeräts über einen von einem Sauggebläse eines mit dem Teppichbürstengerät verbundenen Staubsaugers erzeugten Luftstrom antreibbar.

In einer bevorzugten Weiterbildung der Erfindung ist vorgesehen, dass das Gehäuse eine Bürstenkammer aufweist, in der die Bürste angeordnet ist und die von dem Luftkanal abgetrennt ist, so dass ein durch den Luftkanal strömender Luftstrom nicht in die Bürstenkammer gelangen kann. Ebenso kann auf diese Weise vermieden werden, dass die Umgebungsluft über die Bürstenkammer angesaugt wird. Die in dem Luftkanal angeordnete Turbine wird somit von der über die Lufteinlassöffnung angesaugten Umgebungsluft angetrieben. Auf diese Weise kann das Ansaugen von vorzugsweise in der Bürstenkammer angesammelten Schmutzpartikeln und eine damit einhergehende mögliche Gefahr einer Beschädigung der Turbine durch diese Schmutzpartikel verringert werden.

Unter der Bürste wird vorliegend eine derartige Bürste verstanden, die zur Reinigung und/oder Pflege und/oder zum Auffrischen von Teppichböden bzw. Teppichen eingerichtet und ausgebildet ist. Besonders bevorzugt ist die Bürste zur Beaufschlagung eines Teppichs mit einem Pflegemittel vorgesehen. In einer bevorzugten Weiterbildung der Erfindung ist vorgesehen, dass die Bürste walzenförmig ausgebildet und die Bürstenlängsachse in der Horizontalen ausgerichtet ist. Auf diese Weise ist in der Betriebsposition des Teppichbürstengeräts die Bürstenlängsachse parallel zu dem zu pflegenden Teppich angeordnet. Somit kann der Teppich über die gesamte Länge der Bürstenlängsachse gleichmäßig aufgefrischt werden.

Gemäß einer vorteilhaften Weiterbildung der Erfindung ist vorgesehen, dass die Bürste Borsten aufweist, wobei die Borsten vorzugsweise aus einem Naturmaterial und/oder einem Kunstmaterial hergestellt sind. Besonders bevorzugt sind die Borsten aus Polybutylenterephthalat (PBT) ausgebildet. Borsten aus PBT haben den Vorteil, dass sie besonders abriebbeständig sind. Somit kann für unterschiedliche zu pflegende Teppichböden jeweils eine besonders strapazierfähige Bürste bereitgestellt werden.

Zum Auffrischen und zur Pflege eines Teppichs wird vorzugsweise ein Pflegemittel auf den aufzufrischenden und/oder zu pflegenden Teppichboden aufgetragen und mittels der Bürste des Teppichbürstengeräts in den Teppichboden eingearbeitet. Grundsätzlich kann dieses Pflegemittel per Hand zuvor auf den zu pflegenden Teppichboden aufgebracht werden. Erfindungsgemäß ist vorgesehen, dass das Gehäuse eine Aufnahmeeinrichtung zur Aufnahme einer Pflegemitteldosiereinheit aufweist. Somit kann eine Pflegemitteldosiereinheit in die Aufnahme der Aufnahmeeinrichtung eingesetzt werden, so dass ein Aufbringen des Pflegemittels auf den Teppich von dem Teppichbürstengerät übernommen werden kann.

In diesem Zusammenhang sieht eine bevorzugte Weiterbildung der Erfindung vor, dass die Aufnahmeeinrichtung als Rahmen ausgebildet ist, in den die

Pflegemitteldosiereinheit einsetzbar ist. Vorzugsweise ist der Rahmen derart ausgebildet und angeordnet, dass bei einem auf dem Boden aufgesetzten Teppichbürstengerät die Pflegemitteldosiereinheit von oben her einsetzbar ist, und zwar ganz bevorzugt in einer Normalenrichtung zum Boden. Auf diese Weise kann die Pflegemitteldosiereinheit in dem Teppichbürstengerät komfortabel eingesetzt werden.

Grundsätzlich reicht es aus, dass die Pflegemitteldosiereinheit in die Aufnahmeeinrichtung einsetzbar ist, ohne dass zusätzliche Halteeinrichtungen für die Pflegemitteldosiereinheit vorgesehen sind. In einer bevorzugten Weiterbildung der Erfindung ist vorgesehen, dass an der Aufnahmeeinrichtung und/oder an der Pflegemitteldosiereinheit eine Rasteinrichtung vorgesehen ist, so dass die Pflegemitteldosiereinheit beim Einsetzen in die Aufnahmeeinrichtung mit der Aufnahmeeinrichtung verrastbar und somit fixierbar ist.

In einer weiteren bevorzugten Weiterbildung ist vorgesehen, dass die Aufnahmeeinrichtung und/oder die Pflegemitteldosiereinheit eine Antriebseinrichtung zum Antrieb der Pflegemitteldosiereinheit aufweist. Auf diese Weise kann bei einer in die Aufnahmeeinrichtung eingesetzten Pflegemitteldosiereinheit das Pflegemittel mittels des Teppichbürstengeräts auf den zu pflegenden Teppichboden aufgebracht werden.

Die Turbine und die Bürste können über unterschiedlichste mechanische Verbindungen miteinander gekoppelt sein. In einer bevorzugten Weiterbildung der Erfindung ist vorgesehen, dass die Turbine und die Bürste über einen Zahnriemen, ein Getriebe und/oder Zahnräder miteinander mechanisch gekoppelt sind, so dass mit einer Rotation der Turbine eine Rotation der Bürste bewirkt wird. Abhängig von der gewählten mechanischen Verbindung zwischen Turbine und Bürste kann eine Übersetzung der Rotation der Turbine auf die Rotation der Bürste erforderlich sein.

In einer weiteren bevorzugten Weiterbildung der Erfindung ist vorgesehen, dass der Luftkanal derart ausgebildet ist, dass ein von der Lufteinlassöffnung in Richtung zum Anschlussstutzen hin gerichteter Luftstrom vor dem Auftreffen auf die Turbine mindestens einmal, vorzugsweise zweimal, bevorzugt dreimal und gemäß einer Ausführungsform mehrfach, umgelenkt wird, vorzugsweise um einen Winkel von insgesamt 270°, ganz bevorzugt um einen Winkel von insgesamt maximal 360°. Ganz besonders bevorzugt ist vorgesehen, dass der Luftstrom wenigstens einmal parallel zur Längsachse der Bürste geführt wird. Vorteilhafterweise wird der Luftstrom vor dem Auftreffen auf die Turbine lediglich zweimal und zweckmäßigerweise lediglich dreimal umgelenkt, wobei im Rahmen der Erfindung der Luftstrom bei jeder Umlenkung um ca. 90° umgelenkt wird. Durch das Umlenken des Luftstroms im Gehäuse des Teppichbürstengeräts können die aufgrund der Rotation der Bürste entstehenden Geräusche und somit die Betriebsgeräusche des Teppichbürstengeräts reduziert werden.

Die Lufteinlassöffnung kann grundsätzlich an unterschiedlichen Stellen des Gehäuses angeordnet sein, so dass vorzugsweise saubere Umgebungsluft angesaugt wird. In einer bevorzugten Weiterbildung der Erfindung ist vorgesehen, dass die Lufteinlassöffnung in einer Seitenwand und/oder auf der Oberseite des Gehäuses und/oder im Bereich des Anschlussstutzens angeordnet ist. Bei der Anordnung der Lufteinlassöffnung auf der Oberseite des Gehäuses kann das Ansaugen von Schmutzpartikeln reduziert werden, so dass eine Beschädigung der Turbine durch angesaugte Schmutzpartikel verringert werden kann.

Im Zusammenhang mit der Anordnung der Lufteinlassöffnung an der Seitenwandung sieht eine bevorzugte Weiterbildung der Erfindung vor, dass die Lufteinlassöffnung in der Seitenwandung in einer solche Höhe ausgebildet ist, dass bei auf einem Boden aufgesetzten Teppichbürstengerät das untere Ende der Lufteinlassöffnung einen Abstand ≥ 1 cm, vorzugsweise ≥ 2 cm, vom Boden aufweist. Auf diese Weise ist die Lufteinlassöffnung in der Seitenwandung des Gehäuses derart angeordnet, dass möglichst saubere Umgebungsluft angesaugt wird, um Schäden an der Turbine durch das Ansaugen von an dem Boden angeordneten Schutzpartikeln zu vermeiden.

Die Erfindung betrifft zudem ein System aus einem Staubsauger und einem Teppichbürstengerät, mit einer Bürste zur Behandlung eines Teppichbodens, einem Gehäuse, in dem die Bürste gelagert ist und das wenigstens im Bereich der Bürste nach unten offen ist, wobei das Gehäuse einen Anschlussstutzen zur Verbindung mit einem Staubsauger, eine Lufteinlassöffnung zum Ansaugen von Umgebungsluft und ein zwischen der Lufteinlassöffnung und dem Anschlussstutzen ausgebildeten, umfangsmäßig geschlossenen Luftkanal aufweist, innerhalb des Luftkanals eine Turbine angeordnet ist, die mittels durch den Luftkanal hindurchströmender Luft rotierbar ist, und die Bürste mit der Turbine derart gekoppelt ist, dass mit einer Rotation der Turbine eine Rotation der Bürste bewirkt wird, wobei das Teppichbürstengerät über den Anschlussstutzen mit dem Staubsauger, insbesondere mit einem Staubsaugerrohr des Staubsaugers, verbunden oder jedenfalls verbindbar ist.

Es ist somit auch ein Aspekt der Erfindung, dass bei einem über den Anschlussstutzen mit dem Staubsauger verbundenen Teppichbürstengerät ein Sauggebläse des Staubsaugers Umgebungsluft über die Lufteinlassöffnung ansaugt, wodurch die innerhalb des Luftkanals angeordnete Turbine in Rotation versetzt wird und die Rotation der Turbine auf die Bürste übertragen wird. Auf diese Weise ist durch das Sauggebläse des Staubsaugers die Teppichbürste in Rotation versetzbar, ohne dass hierzu die Bürste direkt über einen elektrischen Motor angetrieben wird.

Die Erfindung betrifft zudem die Verwendung eines Teppichbürstengeräts in Verbindung mit einem Staubsauger, wobei das Teppichbürstengerät eine Bürste zur Behandlung eines Teppichbodens und ein Gehäuse aufweist, in dem die Bürste gelagert ist und das wenigstens im Bereich der Bürste nach unten offen ist, wobei das Gehäuse einen Anschlussstutzen zur Verbindung mit einem Staubsauger, eine Lufteinlassöffnung zum Ansaugen von Umgebungsluft und ein zwischen der Lufteinlassöffnung und dem Anschlussstutzen ausgebildeten, umfangsmäßig geschlossenen Luftkanal aufweist, innerhalb des Luftkanals eine Turbine angeordnet ist, die mittels durch den Luftkanal hindurchströmender Luft antreibbar bzw. rotierbar ist, und die Bürste mit der Turbine derart gekoppelt ist, dass mit einer Rotation der Turbine eine Rotation der Bürste bewirkt wird, wobei das Teppichbürstengerät über den Anschlussstutzen mit dem Staubsauger verbunden ist, ein Sauggebläse des Staubsaugers einen Luftstrom erzeugt, so dass Umgebungsluft durch die Lufteinlassöffnung angesaugt wird, die Turbine in Rotation versetzt wird und die Rotation der Turbine eine Rotation der Bürste bewirkt.

Grundsätzlich gelten die vorstehend beschriebenen bevorzugten Weiterbildungen des erfindungsgemäßen Teppichbürstengeräts sowohl für das erfindungsgemäße System aus einem Staubsauger und einem Teppichbürstengerät als auch für die erfindungsgemäße Verwendung des Teppichbürstengeräts in Verbindung mit einem Staubsauger.

Nachfolgend wird die Erfindung unter Bezugnahme auf die Zeichnungen näher erläutert.

In den Zeichnungen zeigen
Fig. 1 eine Aufsicht auf ein Teppichbürstengerät zum Auffrischen von Teppichböden gemäß einem bevorzugten Ausführungsbeispiel der Erfindung und
Fig. 2 eine dreidimensionale Ansicht des Teppichbürstengeräts gemäß dem bevorzugten Ausführungsbeispiel der Erfindung.

In Fig. 1 ist ein Teppichbürstengerät 2 mit einer Bürste 4 zur Behandlung eines Teppichbodens gezeigt. Das Teppichbürstengerät 2 weist ein Gehäuse 6 auf, in dem die Bürste 4 gelagert ist. Weiterhin umfasst das Gehäuse 6 einen Anschlussstutzen 8 zur Verbindung des Teppichbürstengeräts 2 mit einem vorliegend nicht weiter dargestellten Staubsauger. In dem Gehäuse 6 ist zudem eine Lufteinlassöffnung 10 in einer Seitenwand 12 des Gehäuses 6 zum Ansaugen von Umgebungsluft angeordnet. Zwischen der Lufteinlassöffnung 10 und dem Anschlussstutzen 8 ist in dem Gehäuse 6 ein umfangsmäßig geschlossener Luftkanal 14 ausgebildet. Innerhalb des Luftkanals 14 ist eine Turbine 16 angeordnet, die mittels durch den Luftkanal 14 hindurchströmender Luft rotierbar ist. Die Bürste 4 und die Turbine 16 sind über einen Zahnriemen 18 miteinander mechanisch gekoppelt, so dass die Rotation der Turbine 16 eine Rotation der Bürste 4 bewirkt.

Auf diese Weise wird durch das Ansaugen von Umgebungsluft über die Lufteinlassöffnung 10 in Richtung des Anschlussstutzens 8 die Turbine 16 in Rotation versetzt. Die Rotation der Turbine 16 wird über den Zahnriemen 18 auf die Bürste 4 übertragen. Bei einem über den Anschlussstutzen 8 mit einem Staubsauger verbundenen Teppichbürstengerät 2 kann auf diese Weise über einen von einem in dem Staubsauger angeordneten Sauggebläse erzeugten Luftstrom die Turbine 16 in Rotation versetzt werden, wodurch die Bürste 4 angetrieben wird. Somit ist das Teppichbürstengerät 2 als Vorsatzgerät für einen Staubsauger verwendbar.

Die Bürste 4 ist walzenförmig ausgebildet und die Bürstenlängsachse 20 ist bei dem auf einem Boden aufgesetzten Teppichbürstengerät 2 in der Horizontalen ausgerichtet. Auf diese Weise kann der zu pflegende bzw. aufzufrischende Teppichboden über die gesamte Länge der Bürste 4 gleichmäßig behandelt werden.

Die Bürste 4 weist zudem Borsten aus Polybutylenterephthalat (PBT) auf. Derartige Borsten sind besonders strapazierfähig, so dass eine Bürste 4 mit widerstandsfähigen Borsten zur Behandlung und Pflege unterschiedlicher Teppichböden bzw. Teppiche bereitgestellt wird.

Zur Pflege und Behandlung eines Teppichs ist vorgesehen, ein Pflegemittel auf den Teppich aufzutragen und das Pflegemittel über die Bürste 4 mittels des Teppichbürstengeräts in den Teppich einzuarbeiten. Vorliegend kann das Pflegemittel mit dem Teppichbürstengerät 2 selbst aufgetragen und mittels der Bürste 4 in den zu pflegenden Teppich eingearbeitet werden. Hierzu weist das Gehäuse 6 des Teppichbürstengeräts 2 eine Aufnahmeeinrichtung 22 zur Aufnahme einer nicht weiter dargestellten Pflegemitteldosiereinheit auf Die Aufnahmeeinrichtung 22 ist als Rahmen ausgebildet, so dass bei einem auf dem Boden aufgesetzten Teppichbürstengerät 2 die Pflegemitteldosiereinheit von oben in das Teppichbürstengerät 2 einsetzbar ist. Beim Einsetzen der Pflegemitteldosiereinheit verrastet diese mit der Aufnahmeeinrichtung 22, so dass die Pflegemitteldosiereinheit in dem Teppichbürstengeräte 2 fixiert ist. Auf diese Weise kann einem Verrutschen der Pflegemitteldosiereinheit aus der Aufnahmeeinrichtung 22, insbesondere im Betrieb des Teppichbürstengeräts 2, entgegengewirkt werden.

Die rahmenartige Ausgestaltung der Aufnahmeeinrichtung 22 und somit des Gehäuses 6, die Anordnung der Lufteinlassöffnung 10 in der Seitenwandung 12 und die Anordnung der Turbine 16 bewirkt, dass der von einem Staubsauger erzeugte Luftstrom von der Lufteinlassöffnung 10 in Richtung zum Anschlussstutzen 8 mehrfach in dem Luftkanal 14 umgelenkt wird. Durch das Umlenken des Luftstroms in dem Luftkanal 14 können außerhalb des Gehäuses wahrnehmbare Geräusche, die von der Rotation der Bürste 4 herrühren, reduziert werden, wodurch die Betriebsgeräusche des Teppichbürstengeräts 2 insgesamt reduziert werden können.

In Fig. 2 ist das aus Fig. 1 ersichtliche Teppichbürstengerät 2 in einer dreidimensionalen Ansicht gezeigt, wobei das Teppichbürstengerät 2 in seiner Betriebsposition steht. In der Betriebsposition steht das Teppichbürstengerät 2 auf einem Boden und/oder Teppichboden auf. Der Bereich des Gehäuses 6 in dem die Bürste 4 angeordnet ist, ist auf einer dem Boden und/oder Teppich zugewandten Seite angeordnet. Somit ist das Teppichbürstengerät 2 im Bereich der Bürste 4 nach unten offen. Zudem ist in der Betriebsposition die Bürste 4 derart in dem Gehäuse 6 angeordnet, dass der Teppich, auf dem das Teppichbürstengerät 2 aufsteht, mit der Bürste beaufschlagbar ist.

Das Gehäuse 6 weist zudem eine Bürstenkammer 24 auf, in der die Bürste 4 angeordnet ist und die von dem Luftkanal 14 abgetrennt ist, so dass ein durch den Luftkanal 14 strömender Luftstrom nicht in die Bürstenkammer 24 gelangen kann. Auf diese Weise kann sichergestellt werden, dass die Umgebungsluft über die in der Seitenwandung 12 angeordnete Lufteinlassöffnung 10 angesaugt wird, so dass das Ansaugen von Schmutzpartikeln verhindert oder zumindest reduziert werden kann, um Schäden an der Turbine 16 zu vermeiden.

Das Teppichbürstengerät 2 eignet sich als Vorsatz für einen Staubsauger. Das Teppichbürstengerät 2 ist dazu über den Anschlussstutzen 8 mit einem Staubsaugerrohr eines Staubsaugers verbindbar. Auf diese Weise kann durch ein Sauggebläse eines Staubsaugers Umgebungsluft angesaugt werden, wobei die Umgebungsluft über die Lufteinlassöffnung 10 in der Seitenwandung 12 des Gehäuses 6 angesaugt wird, wodurch ein von der Lufteinlassöffnung 10 in Richtung des Ansaugstutzens 8 gerichteter Luftstrom erzeugt wird. Dieser Luftstrom erzeugt eine Rotation der Turbine 16, wobei die Rotation der Turbine 16 auf die Bürste 4 übertragen wird. Auf diese Weise ist das Teppichbürstengerät 2 zum Behandeln des Teppichbodens über den von einem Staubsauger erzeugten Luftstrom betreibbar, so dass kein direkter elektrischer Antrieb der Bürste 4 erforderlich ist, insbesondere kein in dem Teppichbürstengerät 2 selbst vorgesehener Elektromotor.

### Bezugszeichenliste

- 2: Teppichbürstengerät
- 4: Bürste
- 6: Gehäuse
- 8: Anschlussstutzen
- 10: Lufteinlassöffnung
- 12: Seitenwandung
- 14: Luftkammer
- 16: Turbine
- 18: Mechanische Kopplung, Zahnriemen
- 20: Bürstenlängsachse
- 22: Aufnahmeeinrichtung
- 24: Bürstenkammer

## Patentansprüche

1. Teppichbürstengerät,
- mit einer Bürste (4) zur Behandlung eines Teppichbodens, und
- mit einem Gehäuse (6), in dem die Bürste (4) gelagert ist und das wenigstens im Bereich der Bürste (4) nach unten hin offen ist,
- wobei das Gehäuse (6) einen Anschlussstutzen (8) zur Verbindung mit einem Staubsauger, eine Lufteinlassöffnung (10) zum Ansaugen von Umgebungsluft und einen zwischen der Lufteinlassöffnung (10) und dem Anschlussstutzen (8) ausgebildeten, umfangsmäßig geschlossenen Luftkanal (14) aufweist,
- wobei innerhalb des Luftkanals (14) eine Turbine (16) angeordnet ist, die mittels durch den Luftkanal (14) hindurchströmender Luft antreibbar bzw. rotierbar ist und
- wobei die Bürste (4) mit der Turbine (16) derart gekoppelt ist, dass mit einer Rotation der Turbine (16) eine Rotation der Bürste (4) bewirkt wird,
**dadurch gekennzeichnet,**
- **dass** das Gehäuse eine Aufnahmeeinrichtung (22) zur Aufnahme einer Pflegemitteldosiereinheit aufweist.

2. Teppichbürstengerät nach Anspruch 1, **dadurch gekennzeichnet, dass** das Gehäuse (6) eine Bürstenkammer (24) aufweist, in der die Bürste (4) angeordnet ist und die von dem Luftkanal (14) abgetrennt ist, so dass ein durch den Luftkanal (14) strömender Luftstrom nicht in die Bürstenkammer (24) gelangen kann.

3. Teppichbürstengerät nach einem der vorhergehenden Ansprüche, **dadurch gekennzeichnet, dass** die Turbine (16) und die Bürste (4) über einen Zahnriemen, ein Getriebe und/oder Zahnräder miteinander mechanisch gekoppelt sind, so dass mit einer Rotation der Turbine (16) eine Rotation der Bürste (4) bewirkt wird.

4. Teppichbürstengerät nach einem der vorhergehenden Ansprüche, **dadurch gekennzeichnet, dass** der Luftkanal (14) derart ausgebildet ist, dass ein von der Lufteinlassöffnung (10) in Richtung zum Anschlussstutzen (8) hin gerichteter Luftstrom vor dem Auftreffen auf die Turbine (16) mindestens einmal, vorzugsweise mehrfach, umgelenkt wird, vorzugsweise um einen Winkel von insgesamt wenigstens 270°, ganz bevorzugt um einen Winkel von insgesamt wenigstens 360°.

5. Teppichbürstengerät nach einem der vorhergehenden Ansprüche, **dadurch gekennzeichnet, dass** die Lufteinlassöffnung (10) in einer Seitenwand (12) und/oder auf der Oberseite des Gehäuses (6) angeordnet ist.

6. Teppichbürstengerät nach einem der vorhergehenden Ansprüche, **dadurch gekennzeichnet, dass** die Lufteinlassöffnung in der Seitenwandung in einer solchen Höhe ausgebildet ist, dass bei einem auf dem Boden aufgesetzten Teppichbürstengerät (2), das untere Ende der Lufteinlassöffnung (10) einen Abstand ≥ 1 cm, vorzugsweise ≥ 2 cm, vom Boden aufweist.

7. Teppichbürstengerät nach einem der vorhergehenden Ansprüche, **dadurch gekennzeichnet, dass** die Aufnahmeeinrichtung (22) als Rahmen ausgebildet ist, in den die Pflegemitteldosiereinheit, vorzugsweise von oben her, einsetzbar ist.

8. System aus einem Staubsauger und einem Teppichbürstengerät nach einem der Ansprüche 1 bis 7, wobei das Teppichbürstengerät (2) über den Anschlussstutzen (8) mit dem Staubsauger verbunden oder verbindbar ist.

9. Verwendung eines Teppichbürstengeräts nach einem der Ansprüche 1 bis 7 zur Verbindung mit einem Staubsauger, wobei das Teppichbürstengerät (2) über den Anschlussstutzen (8) mit dem Staubsauger verbunden ist, ein Sauggebläse des Staubsaugers einen Luftstrom erzeugt, so dass Umgebungsluft durch die Lufteinlassöffnung (10) angesaugt wird, die Turbine (16) angetrieben bzw. rotiert wird und die Rotation der Turbine (16) eine Rotation der Bürste (4) bewirkt.

## Claims

1. Carpet brush device,
- with a brush (4) for treating a carpet, and
- having a housing (6) in which the brush (4) is mounted and which is open at the bottom at least in the region of the brush (4),
- the housing (6) having a connection socket (8) for connection to a vacuum cleaner, an air inlet opening (10) for sucking in ambient air and an air duct (14) which is formed between the air inlet opening (10) and the connection socket (8) and is circumferentially closed,
- a turbine (16) being arranged inside the air duct (14), which turbine (16) can be driven or rotated by means of air flowing through the air duct (14), and
- wherein the brush (4) is coupled to the turbine (16) such that rotation of the turbine (16) causes rotation of the brush (4),
**characterized**
- **in that** the housing has a receiving device (22) for receiving a care agent metering unit.

2. Carpet brush apparatus according to claim 1, **characterized in that** the housing (6) comprises a brush chamber (24) in which the brush (4) is arranged and which is separated from the air duct (14) so that an air flow flowing through the air duct (14) cannot enter the brush chamber (24).

3. Carpet brush apparatus according to one of the preceding claims, **characterized in that** the turbine (16) and the brush (4) are mechanically coupled to one another via a toothed belt, a gear and/or gear wheels, so that rotation of the brush (4) is effected by rotation of the turbine (16).

4. Carpet brush apparatus according to one of the preceding claims, **characterized in that** the air duct (14) is designed in such a way that an air flow directed from the air inlet opening (10) in the direction towards the connecting piece (8) is deflected at least once, preferably several times, preferably by an angle of a total of at least 270°, very preferably by an angle of a total of at least 360°, before it hits the turbine (16).

5. Carpet brushing apparatus according to one of the preceding claims, **characterized in that** the air inlet opening (10) is arranged in a side wall (12) and/or on top of the housing (6).

6. Carpet brushing apparatus according to one of the preceding claims, **characterized in that** the air inlet opening in the side wall is formed at such a height that in a carpet brushing apparatus (2) placed on the floor, the lower end of the air inlet opening (10) has a distance ≥ 1 cm, preferably ≥ 2 cm, from the floor.

7. Carpet brush apparatus according to one of the preceding claims, **characterized in that** the receiving device (22) is designed as a frame into which the care agent metering unit can be inserted, preferably from above.

8. System comprising a vacuum cleaner and a carpet brushing apparatus according to any of claims 1 to 7, wherein the carpet brushing apparatus (2) is connected or connectable to the vacuum cleaner via the connecting piece (8).

9. Use of a carpet brushing apparatus according to any one of claims 1 to 7 for connection to a vacuum cleaner, wherein the carpet brushing apparatus (2) is connected to the vacuum cleaner via the connection piece (8), a suction fan of the vacuum cleaner generates an air flow so that ambient air is sucked in through the air inlet opening (10), the turbine (16) is driven and rotation of the turbine (16) causes rotation of the brush (4).

## Revendications

1. Dispositif de brosse pour tapis,
- avec une brosse (4) pour traiter un tapis, et
- avec un boîtier (6) dans lequel la brosse (4) est montée et qui est ouvert vers le bas au moins dans la zone de la brosse (4),
- le boîtier (6) comportant une pièce de raccordement (8) pour un raccordement à un aspirateur, une ouverture d'entrée d'air (10) pour aspirer l'air ambiant et un conduit d'air (14) qui est formé entre l'ouverture d'entrée d'air (10) et la pièce de raccordement (8) et qui est fermé en périphérie,
- une turbine (16) étant disposée à l'intérieur du conduit d'air (14), laquelle turbine (16) peut être entraînée ou tournée au moyen de l'air circulant dans le conduit d'air (14), et
- la brosse (4) étant couplée à la turbine (16) de telle sorte qu'une rotation de la turbine (16) provoque la rotation de la brosse (4),
**caractérisé en ce que**
- le boîtier comporte un dispositif de réception (22) pour recevoir une unité de dosage pour produit d'entretien.

2. Dispositif de brosse pour tapis selon la revendication 1, **caractérisé en ce que** le boîtier (6) comprend une chambre à brosse (24) dans laquelle la brosse (4) est disposée et qui est séparée du conduit d'air (14) de sorte qu'un flux d'air passant par le conduit d'air (14) ne puisse pas entrer dans la chambre à brosse (24).

3. Dispositif de brosse pour tapis selon l'une des revendications précédentes, **caractérisé en ce que** la turbine (16) et la brosse (4) sont couplées mécaniquement l'une à l'autre par une courroie crantée, un engrenage et/ou des roues dentées, de sorte qu'une rotation de la turbine (16) provoque une rotation de la brosse (4).

4. Dispositif de brosse pour tapis selon l'une des revendications précédentes, **caractérisé en ce que** le conduit d'air (14) est conçu de telle sorte qu'un flux d'air dirigé de l'ouverture d'entrée d'air (10) vers la pièce de raccordement (8) est dévié au moins une fois, de préférence plusieurs fois, de préférence d'un angle total d'au moins 270°, très préférablement d'un angle total d'au moins 360°, avant d'arriver à la turbine (16).

5. Dispositif de brosse pour tapis selon l'une des revendications précédentes, **caractérisé en ce que** l'ouverture d'entrée d'air (10) est disposée dans une paroi latérale (12) et/ou sur la paroi supérieure du boîtier (6).

6. Dispositif de brosse pour tapis selon l'une des revendications précédentes, **caractérisé en ce que** l'ouverture d'entrée d'air est formée dans la paroi latérale à une hauteur telle que, pour un dispositif de brosse pour tapis (2) placé sur le sol, l'extrémité inférieure de l'ouverture d'entrée d'air (10) a une distance ≥ 1 cm, de préférence ≥ 2 cm, par rapport sol.

7. Dispositif de brosse pour tapis selon l'une des revendications précédentes, **caractérisé en ce que** le dispositif de réception (22) est conçu comme un cadre, dans lequel l'unité de dosage pour produit d'entretien peut être insérée, de préférence par le haut.

8. Système comprenant un aspirateur et un dispositif de brosse pour tapis selon l'une des revendications 1 à 7, le dispositif de brosse pour tapis (2) étant relié ou pouvant être relié à l'aspirateur par le raccord (8).

9. Utilisation d'un dispositif de brosse pour tapis selon l'une des revendications 1 à 7 pour le raccordement à un aspirateur, le dispositif de brosse pour tapis (2) étant relié à l'aspirateur par l'intermédiaire du raccord (8), un ventilateur aspirant de l'aspirateur générant un flux d'air de sorte que l'air ambiant soit aspiré par l'ouverture (10) de l'entrée d'air, la turbine (16) soit entraînée ou tournée, et la rotation de la turbine (16) entraînant une rotation de la brosse (4).
